# EUROPÄISCHE PATENTSCHRIFT

(11) **EP 2 165 913 B1**
(45) Veröffentlichungstag und Bekanntmachung des Hinweises auf die Patenterteilung: **18.07.2012**
(21) Anmeldenummer: 09011966.0
(22) Anmeldetag: 19.09.2009
(51) Int. Cl.: B61F 5/38, B61F 5/30, B61F 5/52

(54) **Güterwagendrehgestell**
Bogie for a goods vehicle
Bogie pour wagon à marchandises

(30) Priorität: 22.09.2008 CH 14932008
(43) Veröffentlichungstag der Anmeldung: 24.03.2010
(73) Patentinhaber: JOSEF MEYER Bogie AG, 4310 Rheinfelden (CH)
(72) Erfinder: Candrian, Hansjörg, 7018 Flims-Waldhaus (CH); Fackler, Friedrich, 79595 Rümigen (DE); Keudel, Johannes, 79541 Lörrach (DE)
(74) Vertreter: Fleck, Hermann-Josef

(56) Entgegenhaltungen:
- EP-A- 1 637 425
- DE-C1- 19 819 412
- US-A- 4 258 629

## Beschreibung

Die vorliegende Erfindung betrifft ein Güterwagendrehgestell gemäss Oberbegriff des Patentanspruchs 1.

Ein derartiges Güterwagendrehgestell ist in der EP 1 637 425 A2 gezeigt. Hierbei ist ein Federsystem vorgesehen und die Radsätze sind über ein Kreuzgestänge miteinander gekoppelt. Unmittelbar oberhalb der Radlager befindet sich jeweils eine Primärfeder, wobei pro Drehgestell vier Primärfedern das gesamte vom Drehgestell zu tragende Gewicht und damit verbundene vertikale Schläge übernehmen. Ferner ist jedes Radlager mit einem Paar von Horizontalfedern versehen, die in einer jeweiligen Rohrkonstruktion angeordnet sind. Das Federsystem arbeitet auch mit einer Dämpfung zusammen.

Ferner ist ein Güterwagendrehgestell mit Federsystem und Dämpfung aus der US 4,258,629 A bekannt. Ein weiteres Güterwagendrehgestell zeigt die DE 198 19 412 C1.

Den Begriff "Drehgestell" verwendet man in Fachkreisen vor allem für beweglich gelagerte Fahrwerke respektive Drehgestelle von Eisenbahnwagen, deren traditionelle Konstruktion aus Stahl mit Wellen, Rädern, Federung und Bremsen ausgerüstet sind. Solche Drehgestelle tragen den Wagenkörper von Eisenbahnwagen. In klassischer Anordnung werden grössere Eisenbahnwagen mit zwei Drehgestellen die je zwei Radsätze aufweisen ausgerüstet. Es ist jedoch möglich für spezielle Eisenbahnwagen eine variable Zahl von Achsen und Rädern pro Drehgestell einzusetzen. Man wird die Anzahl Radsätze der erwünschten und zugelassenen Traglast eines Wagens anpassen.

Eine weitere Möglichkeit besteht darin, dass die Drehgestelle zwischen zwei Wagenkörpern angeordnet werden, mit dem Nachteil, dass die Zugskomposition nicht mehr einfach geändert werden kann. Der Vorteil einer solchen Anordnung ist, dass man weniger Drehgestelle pro Zugskomposition benötigt und die Drehgestelle/Radsätze durch relativ grosse horizontale Distanz voneinander für schnelle Geradeausfahrt Laufruhe gewährleisten. Für Personenzüge die einer relativ kleinen Gewichtsbelastung ausgesetzt sind, oder für Bahnen die in Bezug auf Zugskompositionen keine Flexibilität erfordern, ist dies deshalb ein durchaus vorteilhaftes Konzept.

Die Eisenbahn hat insbesondere auf Routen die durch dicht besiedeltes Gebiet führen, grosse Probleme mit den Lärmemissionen der auf den Eisenschienen laufenden Stahlräder. Schon lange versuchte man deswegen z.B. Gummi oder Kunststoff zwischen Radring und Schiene einzusetzen, scheiterte aber immer am hohen Verschleiss und der relativ schlechten Festigkeit solcher Beläge. Studien haben gezeigt, dass die Rauheit von Rad und Schiene einen wesentlichen Faktor für Erzeugung des Lärms darstellt. Grosse Fortschritte wurden mit Scheibenbremsen oder mit Bremsklötzen aus Kunststoff anstelle von Grauguss erzielt, weil damit die originale Oberfläche der mit der Schiene im Kontakt stehenden Lauffläche der Räder am besten erhalten bleibt. Wenn die Lauffläche eines Rades rund bleibt und seine Oberfläche fein ist, erzeugt das Abrollen auf der Schiene weniger Lärm.

Des weiteren muss die Übertragung der "Feinschläge" auf den Wagenkörper, die das Laufen eines Stahlrades auf einer Stahlschiene in jedem Fall verursacht, vermieden oder gedämpft werden. Heute setzt man mit gutem Erfolg in andern Anwendungen Gummi und Kunststoff zwischen Radscheibe und äusserem Radring ein. Für den Einsatz mit hohen Geschwindigkeiten und grosse Lasten eignen sich solche Konstruktionen leider allerdings nicht. Für Güterwagendrehgestelle muss das ganze Drehgestell entsprechend ausgerüstet sein.

Mittels fahrzeugdynamischen Simulationsrechnungen, mit denen die Konstruktion ständig begleitet und kontrolliert wird, kann ein Drehgestell entworfen werden, welches den Anforderungen durch Schiene, Schotterbett, Kurvenneigung etc. gerecht wird. Langlebigkeit, Wirtschaftlichkeit und Servicefreundlichkeit sind Voraussetzungen, die bei den fahrzeugdynamischen Simulationsrechnungen neben den physikalischen Eigenschaften beim Entwurf des Federungs- und Dämpfungssystems stets berücksichtigt werden müssen.

Die vorliegende Erfindung stellt sich nunmehr die Aufgabe ein Güterwagendrehgestell der eingangs genannten Art derart zu verbessern, dass die Vorteile bekannter Güter- und Personenwagendrehgestelle erhalten bleiben und mit einer wirtschaftlichen Konstruktion die beste Laufstabilität bei schneller Geradeausfahrt, bei guter Lenkbewegung der Radsätze bei Bogenfahrt und optimalen Abgleich zwischen Federung, Dämpfung und Lärmübertragung erreicht wird.

Diese Aufgabe löst ein Güterwagenddrehgestell mit den Merkmalen des Patentanspruches 1. Weitere erfindungsgemässe Merkmale gehen aus den abhängigen Ansprüchen hervor und deren Vorteile sind in der nachfolgenden Beschreibung erläutert.

In der Zeichnung zeigt:
- Fig 1: Güterwagendrehgestell
- Fig 2: Primärfederung
- Fig 3: Primärfederung, Punktsymmetrie
- Fig 4: Prinzip Kreuzanker
- Fig 5: Prinzip Torsionswelle
- Fig 6: Prinzip Schwenkarmkopplung
- Fig 7: Prinzip Dämpfungssystem
- Fig 8: Drehpfanne
- Fig 9: Konstruktionsbeispiel Dämpfung

Die Figuren stellen mögliche Ausführungsbeispiele dar, welche in der nachfolgenden Beschreibung erläutert werden.

Ein typisches Güterwagendrehgestell 1 (Fig 1) weist zwei Radsätze auf, welche jeweils eine Einheit mit Radwelle 20 und Räder 21,21' bilden. Das vorgestellte Güterwagendrehgestell 1 ist innen gelagert, d.h. die Radwellenlager 22 sind also innerhalb der Räder 21,21' angeordnet. Jedes Radlager 22 weist ferner eine Primärfederung 9 (Fig 2) auf, welche die Federung zwischen Radsatz und Drehgestellrahmen 10 gewährleistet. Die Primärfederung 9 ist ferner mit Dämpfer 18, die ebenfalls zwischen den Radsätzen und dem Drehgestellrahmen 10 angeordnet sind ausgerüstet.

In der Mitte des Güterwagendrehgestelles 1 befindet sich eine Drehpfanne 6 zur Aufnahme des Fahrzeugaufbaus, welche über eine Sekundärfederung 11 mit dem Drehgestell verbunden ist.

Im vorgestellten Güterwagendrehgestell 1 sind zwei Radsätze 2,2' eingesetzt. Die Freiheitsgrade dieser Radsätze 2,2' werden durch Radsatzkoppelungen gegenseitig und/oder gegenüber dem Fahrzeugaufbau und/oder dem Drehgestellrahmen 10 durch mechanische Koppelsysteme definierter Steifigkeit gezielt eingeschränkt, um hohe Laufstabilität bei schneller Geradeausfahrt und gleichzeitig gute Lenkbewegung bei der Bogenfahrt zu erreichen.

Diese Koppelung der Radsätze 2,2' kann auf verschiedene Weise erfolgen, zum Beispiel (Fig 4) mittels Kreuzanker (unabhängig davon, ob Lenker 25,25' vorhanden sind!): Zwei längssteife Kreuzankerstangen 4,4' sind jeweils an den diagonal gegenüber liegenden Gehäuse (23) der Radwellenlager 22 befestigt, aber untereinander nicht verbunden. Dadurch können die Radsätze 2,2' nur noch gegenseitig wenden und müssen sich gemeinsam quer verschieben.

Eine andere Möglichkeit (Fig 5) bietet ein Stangenmechanismus, welcher die Radsätze 2,2' über eine Torsionswelle 7 verbindet. Die Radsätze 2,2' werden am Gehäuse der Wellenlager 22, oder an eigenen, separaten dafür vorgesehenen Befestigungspunkten angelenkt. Dies erfolgt mittels zur Drehgestellmitte hin gerichtete Lenkerstangen 8, die mit einer gemeinsamen Torsionswelle 7 verbunden sind. Mit dieser Lösung können die Radsätze 2,2' nur noch gegensinnig wenden, sind aber für die Querverschiebung unabhängig.

Eine weitere Möglichkeit bietet sich in Form einer A-Rahmen-, Radialarm- und Schwenkarmkopplung (Fig 6): Jeder Radsatz 2,2' bildet zur Drehgestellmitte hin eine Trägerkonstruktion aus, die gegeneinander mit Federelementen verbunden sind. Mit dieser Vorrichtung können sich die Radsätze 2,2' nur noch mit definierter Steifigkeit gegeneinander ausdrehen und verschieben.

In Fig (4) ist die Möglichkeit dargestellt, wie sich ein Drehgestellrahmen 10 über Lagerung 22 Primärfederung 9 auf den gegenseitig gekoppelten Radsätzen 2 durch einen Lenker 25 geführt, schwimmend gefedert abstützen kann. Die Längslenkung wird über Lenker 25 zwischen Radsatz 2 und Drehgestellrahmen 10 sicher gestellt. Dieser Lenker 25 ist vor allem, aber nicht nur, ein Längslenker der aber auch in andern Richtungen wirksam ist. Analog können solche Lenker 25 auch für Radsatzkopplungen wie sie in den Fig 5 und Fig 6 gezeigt sind, eingesetzt werden. Der Vorteil des Einsatzes solcher Lenker 25 liegt in der Flexibilität der Führung des Drehgestellrahmens, was eine bessere Anpassung an die Schienenführung bedeutet.

Ebenfalls möglich ist die Koppelung der Radsätze 2,2' mit dem Fahrzeugaufbau. Die Wankbewegung des Fahrzeugaufbaus wird mit einer solchen Vorrichtung über mechanische Hebel in eine Wendebewegung der Radsätze umgesetzt.

Die Federung des vorgestellten Güterwagendrehgestells 1 besteht aus einer Sekundärfederung 11 (Fig 8) und einer Primärfederung 9 (Fig 2). Die Sekundärfeder 11 ist zwischen dem Wagenkörper und dem Drehgestellrahmen 10 angeordnet. Ein oberes Drehpfannenlager 42 ist mit dem Wagenkörper verbunden. Ein unteres Drehpfannenlager 41 nimmt dasselbe auf, so dass die gegenseitige Bewegungsfreiheit der beiden Teile gegeben ist. Zwischen oberem und unterem Drehpfannenlager 41,42 wird eine Kunststoffeinlage 43 eingebracht, um die gegenseitige Beweglichkeit der Teile zu gewährleisten. Ein Sicherheitsbolzen 45 dient der Abhebesicherung. Die Sekundärfederung setzt sich zusammen aus dem unteren Drehpfannelager 41, einem Ring 40, der eigentlichen Sekundärfeder 11, sowie einem Sicherheitsring 44, der das ganze Paket zusätzlich gegen ein Abheben sichert. Obwohl so benannt, müssen der Ring 40, die Sekundärfeder 11 und der Sicherheitsring 44 nicht umlaufend ringförmig ausgebildet sein. Ebenso kann der Sicherheitsring 44 aus klauenförmigen Halterungen bestehen, welche Sekundärfeder 11 und Ring 40 sichern und als Abhebesicherung dienen.

Die Primärfederung 9 (Fig 2) setzt sich aus einer Vertikalfeder 16,16' und einer Horizontalfeder 17,17' zusammen. Diese beiden Elemente können aber durchaus in einem Federpaket realisiert werden, das beide Funktionen erbringen kann.

In den Kraftfluss der Vertikalfeder 16, für welche meist eine Schraubendruckfeder verwendet wird, kann eine Federbeilage 15 eingebracht werden. Sie wird zusammen mit der Schraubendruckfeder in Serienschaltung gebracht. Das Material der Federbeilage 15 ist meist ein geeignetes Elastomer. Diese Federbeilage 15 dient dazu, unerwünschte Eigenschaften der Schraubendruckfeder zu eliminieren oder zu verbessern, während die gewünschten Eigenschaften der Schraubendruckfeder nahezu unbeeinflusst erhalten bleiben. Diese Federbeilage 15 sorgt für die Körperschallentkopplung zwischen dem darunter liegenden Radsatz 2 und dem darüber angeordneten Drehgestellrahmen 10. Des weiteren dient die Federbeilage 15 zur Entkopplung der Flexicoil-Steifigkeit die jede Schraubendruckfeder hat. Die Federbeilage 15 kann richtungsabhängig verschiedene Steifigkeiten aufweisen.

Die Horizontalfedern 17,17' sind mit Vorteil wie in Fig 2 und Fig 3 dargestellt, um das Zentrum des Radwellenlagers 23 herum punktsymmetrisch angeordnet. D.h. sie sind je nach Achsführung einmal oberhalb und auf der Gegenseite im gleichen Mass unterhalb der Rad-Symmetrieachse angeordnet (Fig 3). Diese punktsymmetrisch zur Rad-Symmetrieachse angeordneten Horizontalfedern 17,17' ermöglichen eine Längsauslenkung der Primärfederung 9, ohne dass dies mit einer parasitären Nickbewegung von Lagergehäuse respektive Achsführung verbunden ist.

Grundsätzlich ist es denkbar, dass die Dämpfung der Primärfederung 9 zwischen Drehgestellrahmen 10 und den Radlagern 22 in die Primärfederung 9 integriert oder unmittelbar parallel dazu installiert ist. Jedes Federpaket wie jeweils zwei in Fig 2 abgebildet sind erhält dann eine eigene Dämpfung. Wenn eine solche Dämpfung nicht in das Paket mit eingebaut werden kann, entsteht ein Platzproblem, ist doch der Raum zwischen den Rädern bei innen gelagerten Radsätzen knapp.

Alternativ wird ein System vorgestellt, bei dem pro Radlager nur ein Dämpfer 18 eingesetzt wird. Der Dämpfer 18 (Fig 7) ist am Drehgestellrahmen 10 befestigt. Auf der gegenüberliegenden Seite ist er über ein Lager c mit einem funktionalen Hebel 19 drehbar verbunden. Dieser Hebel 19 ist an seinem Drehpunkt b ebenfalls mit dem Drehgestellrahmen 10 verbunden. Auf dem dem Befestigungspunkt c gegenüberliegenden Punkt a ist dieser Hebel 19 über einen Verbindungshebel 24 (Fig 9) am Radlagergehäuse 23 befestigt und so mit dem Radlager 22 verbunden. Der über ein solches Hebelsystem angelenkte Dämpfer 18 ist ein Dämpfer der verschiedener Bauart sein kann. Er ist im vorliegenden Fall ein hydraulischer Dämpfer. Ein praktisches Einbaubeispiel zeigt Fig 9.

Die eben vorgestellte Bauart eines Dämpfungssystemes (Fig 7 und Fig 9) hat einige Vorteile:
➢ Die erwünschte zentrale Anlenkung direkt auf dem Radlager 22 kann trotz stark beschränkter Raumverhältnisse Anwendung finden.
➢ Die Federwege sind bei innen gelagerten Drehgestellen eher klein. Durch das Hebelsystem kann mittels Hebelübersetzung erreicht werden, dass der Dämpfer 18 dennoch einen grösseren Weg macht, was für die Dämpfung günstiger ist.
➢ Je nach Gewicht das auf das Federungssystem wirkt ist die Einfederung des Systems verschieden. Die Änderung der Winkelverhältnisse zwischen dem Hebel 19 und dem Dämpfer 18 am Drehpunkt c kann die Dämpfung lastabhängig erfolgen. Das leichte Leerfahrzeug wird durch einen ineffektiven Winkel gezielt weniger gedämpft, als es die ca. vierfach grössere Masse des Vollfahrzeugs erfordert.
➢ Ein positiver Nebeneffekt ist dabei, dass nicht nur vertikale Bewegungen gedämpft werden.

Ein absolut gesondertes Problem stellt das Bremssystem dar. Es ist durchaus möglich Drehgestelle ohne Bremsen zu bauen. Wenn ein Bremssystem eingebaut wird, kann dieses auf verschiedene Art realisiert werden. Es kann auf den Radsatz wirken, so dass seine Bremswirkung von der Adhäsion des Rad/Schiene-Kontaktes abhängt. Es kann aber zum Beispiel auch kraftschlussunabhängig auf Elemente der Gleisinfrastruktur wie beispielsweise der Schiene wirken. Solche kraftschlussunabhängige Systeme kennt man aus dem Seilbahnbau, bei dem Backenbremsen direkt auf das Tragseil (was der Schiene entspricht) wirken.

Wird eine kraftschlussabhängige Bremse eingesetzt gibt es insbesondere diese Möglichkeiten:
➢ Bei einer Klotzbremse wird ein Bremsklotz direkt auf die Lauffläche des Rades gepresst. Dies ist die traditionellste aller Bremsen.
➢ Mit einer Wellenscheibenbremse wird der Bremsbelag auf eine auf der Radsatzwelle angebrachte Bremsscheibe gepresst.
➢ Mit einer Radbremsscheibe wird der Bremsbelag direkt auf eine innen und/oder aussen am Rad montierte Bremsscheibe gepresst.
➢ Mit einer Trommelbremse wird der Bremsbelag auf eine zylindrisch gewölbte und mit dem Radsatz verbundene Fläche, auf die sogenannte Trommel gepresst.

Auf beiden Seiten des Drehgestellrahmens 10 (Fig 1) sind Gleitstücke 3,3' angeordnet. Diese Gleitstücke 3,3' weisen zum Fahrzeugaufbau und Fahrzeugaufbau hin Reibflächen und vertikale Anschläge auf. Die Gleitstücke 3,3' begrenzen einerseits über die Vertikalanschläge das Wankverhalten des Fahrzeugs und garantieren damit die Einhaltung der Fahrzeugbegrenzungslinie. Anderseits beeinflusst es über die Reibpaarung zum Fahrzeugaufbau den Ausdrehwiderstand des Drehgestelles 10. Es "dämpft" sozusagen die Drehung des Drehgestelles 10 gegenüber dem Fahrzeugaufbau. Das seitliche Gleitstück 3,3' kann z.B. geeignete Federn aufweisen, mit denen eine Vorspannung gegenüber dem Fahrzeugaufbau vorgesehen ist, um den Ausdrehwiderstand des Drehgestells 10 zu konditionieren.
Um das Wankverhalten des Fahrzeugs unabhängig von der Vertikalsteifigkeit der Primär- und Sekundärfederung zu konditionieren resp. zu begrenzen, kann eine Wankstütze zwischen Fahrzeugaufbau und Radsatz oder zwischen Drehgestellrahmen und Radsatz angeordnet sein. Eine solche Wankstütze kann aus rechts und links am Fahrzeugaufbau oder am Drehgestellrahmen angelenkten vertikalen Stangen bestehen, die sich z.B. gleichsinnig auf einer Torsionswelle abstützen. Auf diese Weise wird die Vertikalbewegung des Fahrzeugaufbaus eine widerstandslose auf/ab Bewegung oder eine gleichmässig gefederte Bewegung der Torsionswelle, während die Wankbewegung des Fahrzeugs über die Torsion der Torsionswelle einen gewünschten Wankwiderstand erfährt.

## Patentansprüche

1. Güterwagendrehgestell mit mindestens zwei Radsätzen (2, 2'), die jeweils mindestens zwei Räder (21, 21') aufweisen, deren Wellen (20) innerhalb der Räder (21, 21') auf Radlagern (22) gelagert sind, wobei es ein Federsystem aus einer Sekundärfederung (11) und einer Primärfederung (9) aufweist und die Radsätze (2, 2') durch geeignete Mittel gegenseitig gekoppelt sind und das Federsystem (9, 11) eine Dämpfung (18, 18') aufweist,
**dadurch gekennzeichnet,**
**dass** die Primärfederung (9) aus einer jeweiligen Vertikalfeder (16, 16') und einer jeweiligen Horizontalfeder (17, 17') besteht, wobei die Vertikalfeder (16, 16') und die Horizontalfeder (17, 17') zu einem als Federpaket ausgebildeten kompakten Element zusammengefasst sind.

2. Güterwagendrehgestell nach Anspruch 1,
**dadurch gekennzeichnet,**
**dass** in den Kraftfluss der Vertikalfeder (16, 16') zur Körperschallentkopplung eine Federbeilage (15) eingebracht ist.

3. Güterwagendrehgestell nach einem der vorhergehenden Ansprüche,
**dadurch gekennzeichnet,**
**dass** die Horizontalfedern (17, 17') auf das Zentrum der Radwelle (20) punktsymmetrisch angeordnet sind.

4. Güterwagendrehgestell nach einem der Ansprüche 2 bis 3,
**dadurch gekennzeichnet,**
**dass** sich ein Drehgestellrahmen (10) mittels Primärfederung (9) schwimmend gefedert über eine Lagerung (22) auf den gegenseitig gekoppelten Radsätzen (2) abstützt und eine Längsanlenkung über einen Lenker (25) zwischen mindestens einem der Radsätze (2) und dem Drehgestellrahmen (10) erfolgt.

5. Güterwagendrehgestell nach Anspruch 1,
**dadurch gekennzeichnet,**
**dass** die Dämpfung (18) ein in die Primärfederung (9) integrierter Teil ist.

6. Güterwagendrehgestell nach einem der vorhergehenden Ansprüche,
dadurch gekenntzeichnet
dass jeder Radsatz (2, 2') mindestens einen Dämpfer (18, 18') aufweist.

7. Güterwagendrehgestell nach einem der vorhergehenden Ansprüche,
**dadurch gekennzeichnet,**
**dass** jeder Dämpfer (18, 18') über einen funktionalen Hebel (19) mit dem Drehgestellrahmen (10) und dem Radlagergehäuse (23) verbunden ist.

8. Güterwagendrehgestell nach einem der vorhergehenden Ansprüche,
**dadurch gekennzeichnet,**
**dass** das Güterwagendrehgestell ein Bremssystem aufweist.

9. Güterwagendrehgestell nach einem der vorhergehenden Ansprüche,
**dadurch gekennzeichnet,**
**dass** das Güterwagendrehgestell mindestens ein seitliches Gleitstück (3) aufweist.

10. Güterwagendrehgestell nach einem der vorhergehenden Ansprüche,
**dadurch gekennzeichnet,**
**dass** das Güterwagendrehgestell mindestens eine Wankstütze aufweist.

## Claims

1. Goods-wagon bogie having at least two wheelsets each having at least two wheels, of which the shafts are mounted on wheel bearings within the wheels, wherein the bogie has a spring system made up of a secondary resilient mounting means and of a primary resilient mounting means, **characterized in that** the primary resilient mounting means comprises a respective vertical spring and a respective horizontal spring, wherein the vertical spring and the horizontal spring are combined to form a compact element designed as a spring assembly.

2. Goods-wagon bogie according to Claim 1, **characterized in that** a spring insert is introduced into the flux of force of the vertical spring in order to isolate structure-borne noise.

3. Goods-wagon bogie according to one of the preceding claims, **characterized in that** the horizontal springs are arranged, with point symmetry, on the centre of the wheel shaft.

4. Goods-wagon bogie according to either of Claims 2 and 3, **characterized in that** a bogie frame, resiliently mounted for floating action by way of a primary resilient mounting means, is supported via a bearing means on the coupled wheelsets, and longitudinal articulation takes place, via a link, between at least one of the wheelsets and the bogie frame.

5. Goods-wagon bogie according to Claim 1, **characterized in that** the damping means is a part which is integrated in the primary resilient mounting means.

6. Goods-wagon bogie according to one of the preceding claims, **characterized in that** each wheelset has at least one damper.

7. Goods-wagon bogie according to one of the preceding claims, **characterized in that** each damper is connected to the bogie frame and the wheel-bearing housing via a functional lever.

8. Goods-wagon bogie according to one of the preceding claims, **characterized in that** the goods-wagon bogie has a braking system.

9. Goods-wagon bogie according to one of the preceding claims, **characterized in that** the goods-wagon bogie has at least one lateral sliding component.

10. Goods-wagon bogie according to one of the preceding claims, **characterized in that** the goods-wagon bogie has at least one anti-roll means.

## Revendications

1. Bogie pour wagon à marchandises, comprenant au moins deux jeux de roues, qui comprennent respectivement au moins deux roues, dont les arbres sont montés sur des paliers de roue à l'intérieur des roues, le bogie pour wagon à marchandises comprenant un système de ressorts constitué d'une suspension secondaire et d'une suspension primaire, **caractérisé en ce que** la suspension primaire est constituée d'un ressort vertical respectif et d'un ressort horizontal respectif, le ressort vertical et le ressort horizontal étant réunis en un élément compact réalisé en tant que bloc de ressorts.

2. Bogie pour wagon à marchandises selon la revendication 1, **caractérisé en ce qu'**une cale de ressort est insérée dans le flux de force du ressort vertical en vue du découplage des bruits de structure.

3. Bogie pour wagon à marchandises selon l'une quelconque des revendications précédentes, **caractérisé en ce que** les ressorts horizontaux sont disposés suivant une symétrie ponctuelle par rapport au centre de l'arbre de roue.

4. Bogie pour wagon à marchandises selon la revendication 2 ou 3, **caractérisé en ce qu'**un cadre de bogie s'appuie par l'intermédiaire d'un palier, de manière montée sur ressorts et flottante au moyen de la suspension primaire, sur les jeux de roues accouplés mutuellement et une articulation longitudinale est réalisée, par l'intermédiaire d'un bras, entre au moins l'un des jeux de roues et le cadre de bogie.

5. Bogie pour wagon à marchandises selon la revendication 1, **caractérisé en ce que** l'amortissement est une partie intégrée à la suspension primaire.

6. Bogie pour wagon à marchandises selon l'une quelconque des revendications précédentes, **caractérisé en ce que** chaque jeu de roues comprend au moins un amortisseur.

7. Bogie pour wagon à marchandises selon l'une quelconque des revendications précédentes, **caractérisé en ce que** chaque amortisseur est relié au cadre de bogie et au boîtier de palier de roue par l'intermédiaire d'un levier fonctionnel.

8. Bogie pour wagon à marchandises selon l'une quelconque des revendications précédentes, **caractérisé en ce que** le bogie pour wagon à marchandises comprend un système de freinage.

9. Bogie pour wagon à marchandises selon l'une quelconque des revendications précédentes, **caractérisé en ce que** le bogie pour wagon à marchandises comprend au moins une pièce coulissante latérale.

10. Bogie pour wagon à marchandises selon l'une quelconque des revendications précédentes, **caractérisé en ce que** le bogie pour wagon à marchandises comprend au moins un support antiroulis.
